# FASCICULE DE BREVET EUROPEEN

(11) **EP 3 004 787 B1**
(45) Date de publication et mention de la délivrance du brevet: **21.11.2018**
(21) Numéro de dépôt: 14734861.9
(22) Date de dépôt: 23.05.2014
(51) Int. Cl.: F41H 5/013, F41H 5/02

(54) **DISPOSITIF DE PROTECTION BALISTIQUE ET STRUCTURE, NOTAMMENT VEHICULE, ÉQUIPÉE D'UN TEL DISPOSITIF**
BALLISTISCHE SCHUTZVORRICHTUNG UND STRUKTUR, INSBESONDERE FAHRZEUG, MIT SOLCH EINER VORRICHTUNG
BALLISTIC PROTECTION DEVICE AND STRUCTURE, IN PARTICULAR A VEHICLE, PROVIDED WITH SUCH A DEVICE

(30) Priorité: 24.05.2013 FR 1301192
(43) Date de publication de la demande: 13.04.2016
(73) Titulaire: NEXTER Systems, 42300 Roanne (FR)
(72) Inventeur: HUBSCH, Alain, F-18023 Bourges Cedex (FR)
(74) Mandataire: Cabinet Chaillot
(86) Numéro de dépôt international: PCT/FR2014/051219
(87) Numéro de publication internationale: WO 2014/188141

(56) Documents cités:
- EP-A2- 2 020 585
- WO-A2-2009/064263
- US-B1- 7 152 517

## Description

Le domaine technique de la présente invention est celui des dispositifs de protection balistique de structures, notamment de véhicules blindés, vis-à-vis de projectiles balistiques, notamment de roquettes à charge creuse.

La protection des véhicules blindés contre les roquettes à charge creuse est actuellement assurée par des éléments de protection balistique, notamment des grilles, placés à distance des parois du véhicule. Ces grilles ont pour rôle de perturber le déclenchement de la roquette en endommageant son ogive lorsque celle-ci les percute. Les grilles sont placées sur toutes les faces du véhicule potentiellement menacées.

Un inconvénient majeur de la couverture assurée par les grilles réside dans l'encombrement qu'elles présentent, en modifiant en particulier le gabarit d'origine du véhicule. Ainsi pour franchir certains passages, il peut être nécessaire de retirer les grilles ou bien d'avoir recours à un dispositif tel que décrit dans la demande internationale PCT WO2009/064263 où les grilles sont levées et plaquées le long des parois latérales du véhicule.

Cette solution ne résout cependant que partiellement le problème d'encombrement car le gabarit en hauteur du véhicule est pénalisé. Cela s'avère particulièrement problématique dans le cas où il est nécessaire que les grilles ne débordent pas verticalement par rapport à la partie supérieure de la structure à protéger, par exemple par rapport au toit d'un véhicule. En effet, dans le cas d'un véhicule doté d'une tourelle, un tel débordement vertical altérerait le gabarit de tir de la tourelle.

On connaît par la demande internationale PCT WO2011/142784 un dispositif de déploiement de grilles de protection qui comporte des bras pliants situés entre une paroi du véhicule et un élément de protection. Ces bras comportent un grand nombre de sections qui sont reliées entre elles par des articulations, rendant complexe la structure du dispositif. Par ailleurs, ces bras sont interposés entre la paroi du véhicule et l'élément de protection et ils pénalisent encore le gabarit en largeur du véhicule même dans leur position repliée.

Le brevet américain US2011/0303817 propose un dispositif comprenant des bras souples permettant le maintien des éléments de protection balistique à distance d'un véhicule. Ce dispositif ne permet pas cependant de réduire l'encombrement latéral des protections mais il permet uniquement d'éviter leur endommagement suite à un choc.

Le brevet européen EP2020585 propose un dispositif de protection de type grille disposé à distance d'une paroi de véhicule blindé et fixé à celle-ci par un élément de liaison qui n'autorise aucun mouvement de pivotement. Il existe donc un besoin pour un dispositif de protection balistique permettant de résoudre le problème d'encombrement des éléments de protection balistique tout en évitant tout débordement vertical desdits éléments de protection vis-à-vis de la face qu'ils protègent, lorsque lesdits éléments de protection sont placés dans une position n'altérant plus le gabarit en largeur.

Le brevet américain US 7,152,517 divulgue un dispositif de protection balistique tel que défini dans le préambule de la revendciation 1.

La présente invention vise à satisfaire ce besoin en proposant un dispositif de protection balistique selon la revendication 1.

L'orientation spécifique des axes de pivotement des ensembles bras de liaison amène le ou les éléments de protection à rester à tout instant à la même hauteur, évitant ainsi tout débordement vertical du ou des éléments de protection dans la position rapprochée, par rapport à la position écartée, les dimensions du ou des éléments de protection étant avantageusement choisies pour ne pas affecter ou affecter au minimum le gabarit de tir dans la position écartée.

La présente invention n'est pas limitée à un élément de protection particulier, ce dernier pouvant être de type filet, toile avec masselottes, grille à barreaux rigides ou bien plaques (souples ou rigides).

Le plan moyen de la paroi périphérique extérieure et le plan moyen de l'élément de protection sont, par exemple, définis à l'aide de la méthode des moindres carrés.

Un ensemble bras peut être formé par un ou plusieurs bras.

Sont avantageusement prévus un premier et un deuxième moyen de blocage du déplacement de l'élément de protection dans la position respectivement écartée et rapprochée.

Les moyens de liaison pivotante du ou de chaque élément de protection à la paroi périphérique extérieure sont formés, pour chaque ensemble bras, par un support qui comprend une interface de fixation à la paroi périphérique extérieure et qui porte un arbre à rotation autour de l'axe longitudinal de l'arbre, l'ensemble bras étant solidaire dudit arbre.

L'installation du dispositif de protection balistique sur un véhicule est ainsi rapide et aisée.

Selon l'invention, le ou chaque élément de protection comprend une première partie, dite supérieure, à laquelle est fixée l'au moins une paire d'ensembles bras, et une seconde partie, dite inférieure, les parties supérieure et inférieure étant destinées, après liaison de l'élément de protection à la paroi périphérique extérieure, à être en regard respectivement d'au moins une partie de la paroi périphérique extérieure et de la partie basse correspondante de la structure, la partie inférieure étant déplaçable, par rapport à la partie supérieure, entre une position dite de protection, dans laquelle la partie inférieure s'étend au-dessous de la partie supérieure pour assurer une protection balistique de la partie basse de la structure, et une position dite d'accès, dans laquelle la partie inférieure a été déplacée vers le haut, par rapport à sa position de protection, pour dégager ainsi un accès en partie basse de la structure.

Un tel agencement de l'élément de protection en deux parties permet de résoudre le problème de l'accès difficile à la partie basse d'une structure équipée du dispositif de protection balistique, notamment à des coffres ou trappes ou pour des opérations de maintenance dans le cas d'un véhicule.

En effet, il n'est plus nécessaire de retirer et remettre en place les éléments de protection, ce qui était fait par le passé, ces opérations exposant les personnes aux feux de l'ennemi, bien que leur durée soit réduite par la solution proposée dans la demande de brevet français FR 2973497 au nom de la Société demanderesse. Par ailleurs, dans un tel cas, les éléments de protection et les supports démontés doivent encore pouvoir être transportés facilement, donc idéalement être rangés, par exemple à l'intérieur du véhicule même ou dans un véhicule de soutien, ce qui n'est plus nécessaire avec la solution proposée par la présente invention.

La présente invention porte ainsi également sur un dispositif de protection balistique pour structure, telle qu'un véhicule, comprenant au moins un élément de protection balistique et au moins un ensemble bras de liaison de l'élément de protection à une paroi périphérique extérieure de la structure, caractérisé par le fait que le ou chaque élément de protection comprend une première partie, dite supérieure, à laquelle est fixée l'au moins un ensemble bras, et une seconde partie, dite inférieure, les parties supérieure et inférieure étant destinées, après liaison de l'élément de protection à la paroi périphérique extérieure, à être en regard respectivement d'au moins une partie de la paroi périphérique extérieure et de la partie basse correspondante de la structure, la partie inférieure étant déplaçable, par rapport à la partie supérieure, entre une position dite de protection, dans laquelle la partie inférieure s'étend au-dessous de la partie supérieure pour assurer une protection balistique de la partie basse de la structure, et une position dite d'accès, dans laquelle la partie inférieure a été déplacée vers le haut, par rapport à sa position de protection, pour dégager ainsi un accès en partie basse de la structure.

Sont avantageusement prévus un troisième et un quatrième moyen de blocage de la partie inférieure dans la position respectivement de protection et d'accès, le quatrième moyen de blocage, et facultativement également le troisième moyen de blocage, étant avantageusement agencé pour autoriser le déplacement du ou des éléments de protection entre les positions écartée et rapprochée, avec la partie inférieure en position d'accès. Il est ainsi possible de placer un élément de protection dans la position rapprochée alors que la partie inférieure de celui-ci est dans la position d'accès, ce qui permet d'éviter que la partie inférieure n'altère la manoeuvrabilité du véhicule par gêne du pivotement d'une roue.

Par conséquent, le dispositif de protection balistique selon la présente invention, lorsqu'il équipe un véhicule, permet à ce dernier de circuler dans des zones de largeur réduite sans avoir de modifications, ni de ses performances de manoeuvrabilité ni de ses capacités de tir.

Avantageusement, les parties supérieure et inférieure d'un élément de protection sont reliées l'une à l'autre de façon pivotante, la partie inférieure étant déplacée de la position de protection à la position d'accès, et inversement, par pivotement côté extérieur de l'élément de protection.

Ainsi, dans le cas d'un élément de protection formé par un filet, ce filet peut par exemple être étendu dans un cadre composé de deux longerons et de deux montants, chaque montant consistant en une partie supérieure et une partie inférieure reliées l'une à l'autre par charnière, le ou les bras de liaison étant fixés aux parties supérieures des montants. Il est possible de prévoir deux filets, un sur la partie supérieure et l'autre sur la partie inférieure. Dans le cas d'un élément de protection de type grille ou plaque, lesdites parties supérieure et inférieure sont avantageusement formées chacune par une grille ou une plaque, les deux grilles ou plaques étant reliées l'une à l'autre par un ou plusieurs charnières.

En variante, la partie inférieure d'un élément de protection est reliée à la partie supérieure de façon à pouvoir être animée d'un mouvement de translation entre la position de protection et la position d'accès, par exemple par montage de la partie inférieure sur des rails de guidage fixés à la partie supérieure et dans lesquels coulissent des moyens, par exemple des galets, portés par la partie inférieure.

Selon une caractéristique particulière de la présente invention, est en outre prévu, pour le ou chaque élément de protection, au moins un bras de liaison inférieur destiné d'une part à être relié à la paroi périphérique extérieure et d'autre part à porter la partie inférieure de l'élément de protection, le troisième moyen de blocage solidarisant la partie inférieure et le ou les bras de liaison inférieurs dans la position de protection.

Le ou les bras inférieurs peuvent comprendre des moyens pour être fixés de manière amovible à la structure.

Avantageusement, le premier moyen de blocage et le cas échéant le troisième moyen de blocage sont chacun un moyen à blocage rapide.

Avantageusement, le quatrième moyen de blocage comprend un premier organe de blocage solidaire de la partie supérieure et un second organe de blocage solidaire de la partie inférieure, le second organe de blocage étant, lorsque la partie inférieure est dans la position d'accès, déplaçable par rapport au premier organe de blocage entre une position de blocage, dans laquelle il est mis en prise avec le premier organe de blocage de façon à bloquer tout déplacement de la partie inférieure par rapport à la partie supérieure, et une position de libération, dans laquelle il est hors de prise du premier organe de blocage de façon à autoriser le déplacement de la partie inférieure par rapport à la partie supérieure.

Avantageusement, le deuxième moyen de blocage comprend d'une part un premier organe de blocage solidaire de ou apte à être rendu solidaire de la paroi périphérique extérieure et d'autre part le second organe du quatrième moyen de blocage, le second organe étant déplaçable entre une position de blocage, dans laquelle il est mis en prise avec à la fois le premier organe de blocage du quatrième moyen de blocage et le premier organe de blocage du deuxième moyen de blocage de façon à bloquer tout déplacement de l'élément de protection par rapport à la paroi périphérique extérieure, et une position de libération, dans laquelle il est hors de prise du premier organe du deuxième moyen de blocage de façon à autoriser le déplacement de l'élément de protection par rapport à la paroi périphérique extérieure.

Le dispositif de protection balistique comprend, de préférence, un moyen de rappel élastique du second organe de blocage du quatrième moyen de blocage, le cas échéant également du deuxième moyen de blocage, vers la position de blocage.

Le dispositif de protection balistique peut avantageusement comprendre plusieurs éléments de protection destinés à protéger une même paroi périphérique extérieure, deux éléments de protection adjacents partageant un ensemble bras de liaison de l'élément de protection à la paroi périphérique extérieure, de sorte que les deux éléments de protection adjacents sont aptes à être rendus solidaires l'un de l'autre par l'intermédiaire dudit ensemble bras de liaison.

En plus des avantages en terme de coût, on peut ainsi faire passer d'un seul tenant l'ensemble des éléments de protection protégeant la paroi périphérique extérieure de la position rapprochée à la position écartée, et inversement, en une seule action.

De la même manière, deux éléments de protection adjacents peuvent avantageusement partager le même ou les mêmes bras de liaison inférieurs.

La présente invention a également pour objet une structure, notamment véhicule ayant un toit doté d'une tourelle, caractérisée par le fait qu'elle est équipée sur au moins une paroi périphérique extérieure, ayant un plan moyen, d'un dispositif de protection balistique tel que défini ci-dessus, avec avantageusement la partie supérieure du ou de chaque élément de protection ne débordant pas verticalement au-dessus de la paroi périphérique extérieure.

Dans le cas où la structure est de type véhicule ayant un toit, une grille de support de chargement, tel que des sacs à dos, peut être reliée par charnières au voisinage de la bordure entre le toit et une paroi périphérique extérieure à laquelle est relié le dispositif de protection balistique, de façon à pouvoir pivoter entre une position de chargement, dans laquelle elle s'étend vers l'extérieur à partir de la paroi périphérique extérieure du véhicule et au-dessus du dispositif de protection balistique, et une position escamotée dans laquelle elle est rabattue contre le toit.

Pour mieux illustrer l'objet de la présente invention, on va en décrire ci-après un mode de réalisation particulier avec référence au dessin annexé.

Sur ce dessin :
- la Figure 1 est une vue en perspective d'un véhicule équipé de dispositifs de protection balistique selon un mode de réalisation particulier de la présente invention, les parties inférieures des éléments de protection étant en position de protection ;
- la Figure 2 est une vue en perspective du véhicule de la Figure 1, lesdites parties inférieures étant en position d'accès ;
- la Figure 3 est une vue de détail de la Figure 1, montrant les bras de liaison et les parties supérieures et inférieures de deux dispositifs de protection balistique adjacents ;
- la Figure 4 est une vue de détail de la Figure 2, analogue à la Figure 3 ;
- la Figure 5 est une vue en perspective du véhicule de la Figure 2, les éléments de protection étant dans la position rapprochée ;
- la Figure 6 est une vue de détail du troisième moyen de blocage des éléments de protection dans la position écartée ;
- la Figure 7 est une vue détail analogue à la Figure 6, montrant le quatrième moyen de blocage des éléments de protection dans la position rapprochée ; et
- les Figures 8 et 9 sont des vues de dessus du véhicule, les éléments de protection étant dans la position respectivement écartée et rapprochée.

Si l'on se réfère tout d'abord aux Figures 1 et 2, on peut voir que l'on y a représenté de manière schématique un véhicule 1 dont une paroi périphérique extérieure 2, ici une paroi latérale, est protégée par un dispositif de protection balistique 3, ci-après désigné simplement par dispositif 3, réalisé conformément à un mode de réalisation particulier de la présente invention.

Le dispositif 3 représenté comprend trois éléments de protection 4 maintenus à distance de la paroi 2 par trois moyens de liaison 5.

Chaque élément de protection 4 est formé par une grille supérieure 6 et une grille inférieure 7, formées de barreaux rigides parallèles les uns aux autres et connues dans le domaine du blindage sous la dénomination anglo-saxonne de « slat armors ». Les grilles supérieure 6 et inférieure 7 constituent les parties respectivement supérieure et inférieure de l'élément de protection 4 et sont en regard respectivement de la paroi 2 et de coffres 8 ou de roues 9 en partie basse du véhicule 1 dans la position dite de protection, représentée sur la Figure 1, de façon à assurer une protection de la paroi 2 et de la partie basse correspondante.

Chaque grille supérieure 6 est reliée à la grille inférieure 7 respective de façon pivotante par deux charnières 10 avec un axe de pivotement sensiblement horizontal. Les grilles inférieures 7 peuvent ainsi être pivotées vers le haut, côté du dispositif 3 opposé au véhicule 1, pour être rabattues contre les grilles supérieures 6 et libérer ainsi l'accès aux roues 9, aux coffres 8, ou de manière plus générale à la partie basse du véhicule 1, comme représenté sur la Figure 2.

On va maintenant décrire plus en détail les moyens de liaison 5 et leur liaison aux éléments de protection 4 avec référence aux Figures 3 et 4, sur lesquelles on a représenté un moyen de liaison 5 portant deux éléments de protection 4 adjacents.

Le moyen de liaison 5 comprend un support 11 portant deux bras supérieurs 12, formant un ensemble bras, et un bras inférieur 13 par l'intermédiaire d'une interface 14 de fixation du dispositif 3 à la paroi 2.

Le support 11 est formé par deux platines de fixation 15 écartées l'une de l'autre et dans chacune desquelles on a pratiqué des ouvertures 15a pour le passage d'organes (non représentés) de solidarisation des platines 15 à la paroi 2. Une oreille 16 s'étend perpendiculairement à la face de chaque platine 15 opposée à la face par laquelle la platine 15 est appliquée contre la paroi 2.

Un arbre 17 est monté à rotation, autour de son axe longitudinal, entre les deux oreilles 16, chacune des deux extrémités de l'arbre 17 étant reçue dans un trou ménagé dans l'oreille 16 respective, lesdits deux trous étant ainsi alignés sur l'axe longitudinal de l'arbre 17.

Une première extrémité de chaque bras supérieur 12 est solidaire d'une région d'extrémité respective de l'arbre 17 et les bras 12 s'étendent, dans la position de protection, à l'opposé du support 11 et du véhicule 1 de façon à maintenir, à leur seconde extrémité, les grilles supérieures 6 adjacentes dans une position écartée de la paroi 2.

Les deux grilles supérieures 6 sont fixées à la seconde extrémité de chaque bras supérieur 12 à l'aide d'une plaque 18 contre laquelle prennent appui les grilles supérieures 6 et de deux cales 19 serrant chacune une grille supérieure 6 respective contre la plaque 18, les cales 19 étant rendues solidaires de la plaque 18, par exemple par boulonnage, pour maintenir en position les grilles supérieures 6.

Il n'est pas nécessaire de prévoir une fixation à libération rapide des grilles supérieures 6 aux bras supérieurs 12.

Comme on peut mieux le voir sur la Figure 6, la seconde extrémité de chaque bras supérieur 12 s'achève par une partie 20 en forme de cylindre d'axe parallèle à l'axe longitudinal de l'arbre 17 et dont chacune des deux extrémités est montée à rotation dans une oreille 21 s'étendant perpendiculairement à partir de la face de la plaque 18 opposée à celle contre laquelle les grilles supérieures 6 prennent appui.

Le bras inférieur 13 est solidaire, par une première extrémité, de celle des platines 15 qui se trouve en bas, dans la direction verticale, et le bras inférieur 13 s'étend de manière oblique vers le bas, à l'opposé de ladite platine 15 et du véhicule 1, de façon à maintenir, à sa seconde extrémité, les grilles inférieures 7 adjacentes dans une position écartée de la paroi 2.

Les deux grilles inférieures 7 sont reliées de manière amovible au bras inférieur 13 par des moyens à blocage rapide 22 servant à empêcher les grilles inférieures 7 de pivoter par rapport aux grilles supérieures 6. Dans le mode de réalisation représenté, les moyens à blocage rapide 22 sont analogues à ceux décrits dans la demande de brevet français FR 2973497, à laquelle on pourra se reporter pour une description plus détaillée des moyens à blocage rapide 22, lesquels comprennent au moins une surface d'appui pour la grille, au moins une cale solidaire ou solidarisable avec la surface d'appui et au moins un moyen de serrage rapide de la cale sur la grille, la grille se trouvant après serrage pincée entre la surface d'appui et la cale.

Bien entendu, on peut utiliser tout moyen apte à relier de manière amovible les grilles inférieures 7 au bras inférieur 13.

Dans la position de protection, les grilles inférieures 7 sont rendues solidaires du bras inférieur 13 par les moyens à blocage rapide 22 et protègent la partie basse du véhicule 1 en regard de laquelle elles se trouvent, la paroi 2 étant protégée par les grilles supérieures 6.

Lorsque l'on souhaite passer de la position de protection à la position d'accès, il suffit à un ou plusieurs opérateurs de désolidariser les grilles inférieures 7 du bras inférieur 13, puis de les faire pivoter manuellement vers le haut pour les rabattre contre les grilles supérieures 6 respectives.

Comme on peut mieux le voir sur la Figure 4, dans la position d'accès, chaque grille inférieure 7 peut être rendue solidaire de la grille supérieure 6 correspondante par des moyens de blocage 23 servant à empêcher tout mouvement relatif entre les grilles 6 et 7 et formés par des premier et second organes de blocage.

Les premier et second organes de blocage sont solidaires de la grille respectivement supérieure 6 et inférieure 7 et se présentent sous la forme respectivement d'une patte 24 et de première 25a et seconde 25b pattes, portées par un barreau et s'étendant, dans la position de protection, côté opposé au véhicule 1 pour la patte 24 et coté véhicule 1 pour les pattes 25a, 25b, et perpendiculairement au plan moyen de la grille respectivement supérieure 6 et inférieure 7, un trou traversant étant ménagé dans chacune des pattes 24, 25a et 25b, les trous traversants des deux pattes 25a, 25b étant alignés sur un même axe.

La patte 25a est celle se trouvant en haut, par rapport à la patte 25b, dans la position de protection (Figure 3), et est donc celle se trouvant en bas dans la position d'accès (Figure 4).

Le second organe de blocage comprend en outre une tige 26 de verrouillage formée par une partie rectiligne 26a et une partie d'extrémité coudée 26b formant poignée. La partie rectiligne 26a est enfilée dans les deux trous traversants des pattes 25a, 25b, en faisant saillie de chaque côté des pattes 25a, 25b. Des première 27 et deuxième 28 rondelles sont solidaires de la partie rectiligne 26a, respectivement côté partie coudée 26b et côté opposé à la partie coudée 26b, la deuxième rondelle 28 se situant entre les deux pattes 25a, 25b et la première rondelle 27 se situant côté extérieur de la patte 25b. Une troisième rondelle 29, visible sur la Figure 3, est montée, non solidaire de la tige 26, contre la face intérieure de la patte 25b. Un ressort de compression 30 entoure la partie rectiligne 26a en prenant appui sur les deuxième et troisième rondelles 28 et 29. La deuxième rondelle 28 est en fait montée libre sur la partie rectiligne 26a, mais elle est maintenue en position en étant serré, sous l'action du ressort 30, contre une goupille qui est solidaire de la grille inférieure 7 et qui s'étend à travers un trou traversant pratiquée dans la partie rectiligne 26b, dans la région entre les deux pattes 25a, 25b, ledit trou traversant ayant un axe perpendiculaire à l'axe longitudinale de la partie rectiligne 26b.

Les premier et second organes de blocage sont positionnés de telle sorte qu'après que la grille inférieure 7 a été rabattue contre la grille supérieure 6, la patte 24 se situe au-dessous de la patte 25b et les trous traversants des pattes 24, 25a et 25b sont alignés sur un même axe, à savoir celui de la partie rectiligne 26a de la tige 26. Comme on peut le voir sur la Figure 7, cela permet à l'extrémité libre de la partie rectiligne 26a de venir traverser le trou traversant de la patte 24 et de solidariser ainsi les grilles supérieure 6 et inférieure 7 l'une à l'autre. A l'évidence, afin de permettre un tel verrouillage, l'opérateur, après avoir fait pivoter la grille inférieure 7 vers le haut jusqu'à proximité de la position d'accès, lève la tige 26 à l'aide de la partie coudée 26b afin que l'extrémité libre de la partie rectiligne 26a n'interfère pas avec la patte 24, puis rabat complètement la grille inférieure 7 contre la grille supérieure 6 et relâche la partie coudée 26b, la tige 26 étant alors déplacée automatiquement vers le bas sous l'action de rappel élastique du ressort 30 pour traverser le trou traversant de la patte 24.

Il est ainsi possible de maintenir la grille supérieure 6 dans la position d'accès sans utilisation d'outillage séparé.

Outre les positions de protection et d'accès décrites ci-dessus, qui constituent toutes deux des positions écartées, dans lesquelles l'élément de protection 4 est à distance du véhicule 1 pour assurer sa protection, le dispositif 3 selon la présente invention offre également la possibilité de placer les éléments de protection 4 dans une position rapprochée, comme représenté sur la Figure 5, dans laquelle ils ont été ramenés contre la paroi 2 du véhicule 1, par exemple pour permettre le franchissement de passages étroits ou le transport logistique du véhicule 1 sans que le dispositif 3 n'ait à être démonté.

Comme indiqué ci-dessus, du fait du montage à rotation de l'arbre 17, les bras supérieurs 12 sont aptes à pivoter par rapport à la paroi 2. On souligne ici que le support 11 est fixé à la paroi 2 de telle sorte que l'axe longitudinal de l'arbre 17 est parallèle au plan moyen de la paroi 2 et orthogonal à la direction longitudinale du plan moyen de la paroi 2 (soit ici un axe de l'arbre 17 sensiblement vertical). Le plan moyen est un plan géométrique approchant au plus près de la surface de la paroi 2. La direction longitudinale du plan moyen est une direction horizontale de ce plan, le plan moyen pouvant par ailleurs être légèrement incliné par rapport à la verticale. Par ailleurs, la liaison entre les bras supérieurs 12 et les grilles supérieures 6 autorise un pivotement relatif autour d'un axe parallèle à l'axe longitudinal de l'arbre 17.

Par conséquent, la paroi 2, les bras supérieurs 12 et les grilles supérieures 6, contre lesquelles sont rabattues les grilles inférieures 7, forment une structure à parallélogramme déformable permettant de rapprocher et d'écarter les grilles 6, 7 de la paroi 2 tout en restant parallèles entre elles et toujours à la même hauteur. Ainsi, il n'y aucun débordement vertical des grilles 6, 7, ce qui permet de ne pas altérer le gabarit de tir d'un poste de tir placé sur le toit du véhicule 1 ni de gêner la manoeuvrabilité du véhicule 1.

Les éléments de protection 4 sont maintenus dans la position écartée, par exemple comme représenté sur la Figure 2, par un moyen de blocage 31 que l'on peut mieux voir sur les Figures 4, 6 et 7 et qui est formé par une vis à oeil 32 dont l'oeil 32a est monté à rotation sur un plot cylindrique 33 solidaire du support 11 et dont la tige 32b s'étend à travers une entretoise de serrage 34, solidaire de l'arbre 17, et dont l'extrémité porte un levier à serrage rapide 35. Un ressort de traction 36 entoure la tige 32b, à l'intérieur de l'entretoise de serrage 34, et prend appui sur une goupille montée à travers la tige 32b. L'entretoise de serrage 34 se présente sous la forme d'un cylindre creux ayant une fente longitudinale 34a et, à l'extrémité côté oeil 32a, une plaque de bridage 34b dans laquelle est ménagée une fente pour le passage de la tige 32b.

Le pivotement des bras supérieurs 12 est ainsi empêché par le serrage de l'entretoise 34 contre le support 11 sous l'action du ressort 36, la plaque de bridage 34b étant appuyée contre une plaque d'appui 37 solidaire du support 11 et dans laquelle est ménagée une fente pour le passage de la tige 32b.

Lorsque l'on souhaite débloquer les bras supérieurs 12 en vue d'amener les éléments de protection 4 dans la position rapprochée, l'opérateur a seulement besoin de lever le levier 35 pour desserrer l'entretoise 34, puis de faire pivoter l'ensemble levier 35 et vis à oeil 32 autour du plot 33 à l'opposé du bras supérieur 12, ce pivotement étant autorisé par la présence de la fente longitudinale 34a et des fentes de la plaque de bridage 34b et de la plaque d'appui 37.

Dans le mode de réalisation représenté, du fait que chaque paire d'éléments de protection 4 adjacents partage les mêmes bras supérieurs 12 et que chaque élément de protection 4 est porté par deux paires de bras supérieurs 12, une à chaque région de bordure verticale de l'élément de protection 4, l'opérateur, après avoir débloqué les trois moyens de blocage 31, peut rapprocher d'un seul tenant les trois éléments de protection 4 simplement par appui sur l'un de ceux-ci, et inversement pour ramener les éléments de protection 4 dans la position écartée.

On constate donc que l'écartement ou le rapprochement, en plus de ne pas altérer le gabarit de tir, est simple et rapide et ne nécessite aucun outillage.

Si l'on se réfère maintenant à la Figure 7, on peut voir qu'une fois dans la position rapprochée, le déplacement des éléments de protection 4 peut être empêché par un moyen 38 de blocage des bras 12 par rapport à la paroi 2 et de solidarisation des grilles supérieure 6 et inférieure 7 à l'ensemble bras supérieurs 12 et arbre 17.

Le moyen de blocage et de solidarisation 38 comporte les moyens de blocage 23 et un troisième organe de blocage solidaire de l'arbre 17 et qui se présente sous la forme d'une patte 39 s'étendant à partir de l'arbre 17 et perpendiculairement à l'axe longitudinal de ce dernier. La patte 39 est munie d'un trou traversant et est positionnée de telle sorte qu'en position rapprochée, la patte 39 se trouve sous la patte 24 et son trou traversant est aligné avec les trous traversants des pattes 24, 25a et 25b. Ainsi, de manière analogue à celle avec laquelle les grilles supérieure 6 et inférieure 7 sont rendues solidaires, l'opérateur, après avoir rapproché les éléments de protection 4 de la paroi 2, a seulement besoin de lever la tige 26 pour que son extrémité inférieure n'interfère pas avec la patte 39, puis de faire pivoter les bras supérieurs 12 pour amener les éléments de protection 4 dans la position rapprochée et enfin de relâcher la tige 26, cette dernière étant alors déplacée automatiquement vers le bas sous l'action de rappel élastique du ressort 30 pour traverser les trous traversants des pattes 24 et 39.

Les Figures 8 et 9, sur lesquelles on a représenté le véhicule 1 vu de dessus, permettent de constater que les éléments de protection 4 peuvent être ramenés au plus près de la paroi 2.

Un autre avantage découlant de l'absence de débordement vertical des éléments de protection 4 est la possibilité de prévoir une ou plusieurs grilles 40 de support de chargement, tel que des sacs à dos, sur le toit du véhicule 1, comme on peut le voir sur les Figures 1, 2, 5, 8 et 9.

La grille 40 est reliée au véhicule 1 par deux charnières 41 ayant chacune une plaque fixée à la paroi 2, au voisinage du bord entre la paroi 2 et le toit, et une plaque fixée à la grille 40, l'axe de pivotement étant parallèle audit bord. La grille 40 est ainsi apte à pivoter entre une position de transport dans laquelle elle s'étend vers l'extérieur et sensiblement à l'horizontale, avec arrêt par une butée, comme représenté par exemple sur les Figures 1 et 8, pour permettre le transport d'un chargement arrimé sur la grille 40, et une position escamotée dans laquelle elle est rabattue contre le toit, comme représenté par exemple sur les Figures 5 et 9, afin de ne pas augmenter le gabarit du véhicule 1, par exemple pour le franchissement de passages étroits ou lors d'un transport logistique.

On constate qu'il est possible, du fait que les éléments de protection 4 ne s'étendent pas au-dessus du bord entre la paroi 2 et le toit du véhicule 1, que la grille 40 peut être placée dans la position de transport que les éléments de protection 4 soient dans une position écartée ou dans la position rapprochée.

Par ailleurs, le dispositif de protection 3, qui est particulièrement approprié pour protéger une paroi latérale du véhicule 1, peut être utilisé conjointement avec des éléments de protection 42 et 43, ici des grilles, sur la face respectivement avant et arrière du véhicule 1 en étant maintenus à distance par des bras 44. Les bras 44 sont généralement des bras fixes, car les grilles 42 et 43 ont peu d'incidence sur le gabarit du véhicule 1. Il serait toutefois possible de prévoir que ces bras soient mobiles pour permettre le rapprochement et l'écartement des grilles 42 et 43.

Comme on peut le voir sur les Figures 1 et 2, en regard des régions d'extrémité avant et arrière de la paroi 2 sont prévues des grilles de protection balistique respectivement 45 et 46 qui sont repliées pour suivre le contour du véhicule 1, les grilles 45 et 46 étant, sur une région de bordure verticale, reliées à des bras supérieurs 12 et à un bras inférieur 13 de la manière décrite ci-dessus, et, à l'autre région de bordure verticale, en regard de de l'avant ou de l'arrière du véhicule 1, aux grilles respectivement 42 et 43 par un système de fixation reposant sur le même principe que les moyens de blocage 22. Ainsi, il est possible de protéger le véhicule 1 sur toute sa périphérie, le dispositif de protection 3 pouvant être désolidarisé des grilles 42 et 43 pour permettre de rapprocher les éléments de protection 4 de la paroi 2.

Il est bien entendu que le mode de réalisation particulier qui vient d'être décrit a été donné à titre indicatif et non limitatif et que des modifications peuvent être apportées sans que l'on s'écarte pour autant du cadre de la présente invention.

Par exemple, il est également possible de rendre les bras inférieurs 13 solidaires de l'arbre 17 pour permettre un rapprochement des éléments de protection 4 de la paroi 2 alors que les grilles inférieures 7 sont encore en position de protection, par exemple dans le cas où cela ne gêne pas la manoeuvrabilité du véhicule 1, par exemple en raison de la position des roues 9.

## Revendications

1. Dispositif (3) de protection balistique d'au moins une partie d'une paroi périphérique extérieure (2), ayant un plan moyen, d'une structure, telle qu'un véhicule (1), le dispositif de protection comprenant au moins un élément de protection balistique (4), ayant un plan moyen, et au moins une paire d'ensembles bras (12) de liaison de l'élément de protection (4) à ladite paroi périphérique extérieure (2), chaque ensemble bras (12) étant d'une part muni de moyens de liaison pivotante à ladite paroi périphérique extérieure (2), qui autorisent un pivotement de l'ensemble bras (12) par rapport à ladite paroi périphérique extérieure (2) autour d'un premier axe de pivotement, et d'autre part relié à l'élément de protection (4) de façon pivotante autour d'un second axe de pivotement parallèle au premier axe de pivotement, les premier et second axes de pivotement étant positionnés de façon à être parallèles au plan moyen de la paroi périphérique extérieure (2) et orthogonaux à la direction longitudinale du plan moyen de la paroi périphérique extérieure (2), les ensembles bras (12) étant de même longueur et disposés de façon à permettre au plan moyen de l'élément de protection (4) d'être déplacé entre une position écartée, à distance de la paroi périphérique extérieure (2) et en regard d'au moins une partie de celle-ci, et une position rapprochée de la paroi périphérique extérieure (2), tout en restant à tout instant parallèle au plan moyen de la paroi périphérique extérieure (2), **caractérisé par le fait que** le ou chaque élément de protection (4) comprend une première partie (6), dite supérieure, à laquelle est fixée l'au moins une paire d'ensembles bras (12), et une seconde partie (7), dite inférieure, les parties supérieure (6) et inférieure (7) étant destinées, après liaison de l'élément de protection (4) à la paroi périphérique extérieure (2), à être en regard respectivement d'au moins une partie de la paroi périphérique extérieure (2) et de la partie basse correspondante de la structure, la partie inférieure (7) étant déplaçable, par rapport à la partie supérieure (6), entre une position dite de protection, dans laquelle la partie inférieure (7) s'étend au-dessous de la partie supérieure (6) pour assurer une protection balistique de la partie basse de la structure, et une position dite d'accès, dans laquelle la partie inférieure (7) a été déplacée vers le haut, par rapport à sa position de protection, pour dégager ainsi un accès en partie basse de la structure.

2. Dispositif de protection balistique (3) selon la revendication 1, **caractérisé par le fait que** sont prévus un premier (31) et un deuxième (38) moyen de blocage du déplacement de l'élément de protection (4) dans la position respectivement écartée et rapprochée.

3. Dispositif de protection balistique (3) selon l'une des revendications 1 et 2, **caractérisé par le fait que** les moyens de liaison pivotante du ou de chaque élément de protection (4) à la paroi périphérique extérieure (2) sont formés, pour chaque ensemble bras (12), par un support (11) qui comprend une interface (14) de fixation à la paroi périphérique extérieure (2) et qui porte un arbre (17) à rotation autour de l'axe longitudinal de l'arbre (17), l'ensemble bras (12) étant solidaire dudit arbre (17).

4. Dispositif de protection balistique (3) selon l'une des revendications 1 à 3, **caractérisé par le fait que** sont prévus un troisième (22) et un quatrième moyen (23) de blocage de la partie inférieure (7) dans la position respectivement de protection et d'accès, le quatrième moyen de blocage (23) étant avantageusement agencé pour autoriser le déplacement du ou des éléments de protection (4) entre les positions écartée et rapprochée, avec la partie inférieure (7) en position d'accès.

5. Dispositif de protection balistique (3) selon l'une des revendications 1 à 4, **caractérisé par le fait que** les parties supérieure (6) et inférieure (7) d'un élément de protection (4) sont reliées l'une à l'autre de façon pivotante, la partie inférieure (7) étant déplacée de la position de protection à la position d'accès, et inversement, par pivotement côté extérieur de l'élément de protection (4).

6. Dispositif de protection balistique (3) selon l'une des revendications 1 à 5, **caractérisé par le fait qu'**est en outre prévu, pour le ou chaque élément de protection (4), au moins un bras de liaison inférieur (13) destiné d'une part à être relié à la paroi périphérique extérieure (2) et d'autre part à porter la partie inférieure (7) de l'élément de protection (4), le troisième moyen de blocage (22) solidarisant la partie inférieure (7) et le ou les bras de liaison inférieurs (13) dans la position de protection.

7. Dispositif de protection balistique (3) selon l'une des revendications 2 à 6, **caractérisé par le fait que** le premier moyen de blocage (31) et le cas échéant le troisième moyen de blocage (22) sont chacun un moyen à blocage rapide.

8. Dispositif de protection balistique (3) selon l'une des revendications 4 à 7, **caractérisé par le fait que** le quatrième moyen de blocage (23) comprend un premier organe de blocage solidaire de la partie supérieure (6) et un second organe de blocage solidaire de la partie inférieure (7), le second organe de blocage étant, lorsque la partie inférieure (7) est dans la position d'accès, déplaçable par rapport au premier organe de blocage entre une position de blocage, dans laquelle il est mis en prise avec le premier organe de blocage de façon à bloquer tout déplacement de la partie inférieure (7) par rapport à la partie supérieure (6), et une position de libération, dans laquelle il est hors de prise du premier organe de blocage de façon à autoriser le déplacement de la partie inférieure (7) par rapport à la partie supérieure (6).

9. Dispositif de protection balistique (3) selon la revendication 8, **caractérisé par le fait que** le deuxième moyen de blocage (38) comprend d'une part un premier organe de blocage solidaire de ou apte à être rendu solidaire de la paroi périphérique extérieure (2) et d'autre part le second organe du quatrième moyen de blocage (23), le second organe étant déplaçable entre une position de blocage, dans laquelle il est mis en prise avec à la fois le premier organe de blocage du quatrième moyen de blocage (23) et le premier organe de blocage du deuxième moyen de blocage (38) de façon à bloquer tout déplacement de l'élément de protection (4) par rapport à la paroi périphérique extérieure (2), et une position de libération, dans laquelle il est hors de prise du premier organe du deuxième moyen de blocage (38) de façon à autoriser le déplacement de l'élément de protection (4) par rapport à la paroi périphérique extérieure (2).

10. Dispositif de protection balistique (3) selon l'une des revendications 8 ou 9, **caractérisé par le fait qu'**il comprend un moyen de rappel élastique (30) du second organe de blocage du quatrième moyen de blocage (23), le cas échéant également du deuxième moyen de blocage (38), vers la position de blocage.

11. Dispositif de protection balistique (3) selon l'une des revendications 1 à 10, **caractérisé par le fait qu'**il comprend plusieurs éléments de protection (4) destinés à protéger une même paroi périphérique extérieure (2), deux éléments de protection (4) adjacents partageant un ensemble bras (12) de liaison de l'élément de protection (4) à la paroi périphérique extérieure (2), de sorte que les deux éléments de protection (4) adjacents sont aptes à être rendus solidaires l'un de l'autre par l'intermédiaire dudit ensemble bras (12).

12. Structure, notamment véhicule (1) ayant un toit doté d'une tourelle, **caractérisée par le fait qu'**elle est équipée sur au moins une paroi périphérique extérieure (2), ayant un plan moyen, d'un dispositif de protection balistique (3) tel que défini à l'une des revendications 1 à 11.

13. Structure selon la revendication 12, de type véhicule (1) ayant un toit, **caractérisé par le fait qu'**une grille (40) de support de chargement, tel que des sacs à dos, est reliée par charnières (41) au voisinage de la bordure entre le toit et une paroi périphérique extérieure (2) à laquelle est relié le dispositif de protection balistique (3), de façon à pouvoir pivoter entre une position de chargement, dans laquelle elle s'étend vers l'extérieur à partir de la paroi périphérique extérieure (2) du véhicule (1) et au-dessus du dispositif de protection balistique (3), et une position escamotée dans laquelle elle est rabattue contre le toit.

## Patentansprüche

1. Ballistische Schutzvorrichtung (3) für mindestens einen Teil eines periphere Außenwand (2), mit einer Mittelebene, einer Struktur, wie z. B. ein Fahrzeug (1), wobei die Schutzvorrichtung mindestens ein ballistisches Schutzelement (4) umfasst, das eine Mittelebene umfasst, und mindestens ein Paar Armeinheiten (12) zur Verbindung des Schutzelements (4) mit besagter peripherer Außenwand (2), jede Armeinheit (12) ist einerseits mit Mitteln zur drehbaren Verbindung mit besagter peripheren Außenwand (2) ausgestattet, die eine Drehung der Armeinheit (12) im Verhältnis zu besagter peripheren Außenwand (2) um eine erste Drehachse gestatten, und andererseits mit dem Schutzelement (4) um eine zweite Drehachse drehbar verbunden, die parallel zur ersten Drehachse ist, die erste und zweite Drehachse sind positioniert, um parallel zur Mittelebene der peripheren Außenwand (2) zu sein und orthogonal zu der Längsrichtung der Mittelebene der peripheren Außenwand (2), die Armeinheiten (12) haben dieselbe Länge und sind angeordnet, um der Mittelebene des Schutzelements (4) zu gestatten, zwischen einer abgerückten Position verschoben zu werden, die von der peripheren Außenwand (2) beabstandet ist und mindestens einem Teil von letzterer gegenüberliegt, und einer angenäherte Position der peripheren Außenwand (2), wobei sie jedoch jederzeit parallel zur Mittelebene der periphere Außenwand (2) bleiben, **gekennzeichnet dadurch, dass** das oder jedes Schutzelement (4) ein erstes Teil umfasst (6), Oberteil genannt, an dem das mindestens eine Paar Armeinheiten (12) befestigt ist, und ein zweites Teil (7), Unterteil genannt, das Oberteil (6) und das Unterteil (7) sind dazu bestimmt, nach Verbindung des Schutzelements (4) mit der peripheren Außenwand (2), mindestens einem Teil der peripheren Außenwand (2) bzw, dem entsprechenden unteren Teil der Struktur gegenüberzuliegen, das Unterteil (7) ist im Verhältnis zum Oberteil (6) verschiebbar zwischen einer sogenannten Schutzposition, in der das Unterteil (7) sich unterhalb des Oberteils (6) erstreckt, um einen ballistischen Schutz des unteren Teils der Struktur zu sichern, und eine sogenannte Zugangsposition, in der das Unterteil (7) nach oben verschoben wurde, im Verhältnis zu seiner Schutzposition, um so einen Zugang im unteren Teil der Struktur freizugeben.

2. Ballistische Schutzvorrichtung (3) nach Anspruch 1, **gekennzeichnet dadurch, dass** ein erstes (31) und ein zweites (38) Sperrmittel gegen die Verschiebung des Schutzelements (4) in der abgerückten bzw. angenäherten Position vorgesehen ist.

3. Ballistische Schutzvorrichtung (3) nach einem der Ansprüche 1 und 2, **gekennzeichnet dadurch, dass** die Mitteln zur drehbaren Verbindung des oder jedes Schutzelements (4) mit der peripheren Außenwand (2) für jede Armeinheit (12) durch eine Stütze (11) gebildet sind, die eine Schnittstelle (14) zur Befestigung an der peripheren Außenwand (2) umfasst und die eine Welle (17) trägt, die um die Längsachse der Welle (17) rotiert, die Armeinheit (12) ist mit der genannten Welle (17) verbunden.

4. Ballistische Schutzvorrichtung (3) nach einem der Ansprüche 1 bis 3, **gekennzeichnet dadurch, dass** ein drittes (22) und ein viertes Mittel (23) zur Blockierung des Unterteils (7) in der Schutz- bzw. Zugangsposition vorgesehen sind, wobei das vierte Sperrmittel (23) vorteilhafterweise angeordnet ist, um die Verschiebung des oder der Schutzelemente (4) zwischen der abgerückten und der angenäherten Position zu gestatten, wobei das Unterteil (7) sich in Zugangsposition befindet.

5. Ballistische Schutzvorrichtung (3) nach einem der Ansprüche 1 bis 4, **gekennzeichnet dadurch, dass** die Oberteil (6) und das Unterteil (7) eines Schutzelements (4) miteinander drehbar verbunden sind, wobei das Unterteil (7) durch Drehung an der Außenseite des Schutzelements (4) aus der Schutzposition in die Zugangsposition verschoben wird und umgekehrt.

6. Ballistische Schutzvorrichtung (3) nach einem der Ansprüche 1 bis 5, **gekennzeichnet dadurch, dass** außerdem für das oder jedes Schutzelement (4) mindestens ein unterer Verbindungsarm (13) vorgesehen ist, der einerseits mit der peripheren Außenwand (2) verbunden ist und andererseits das Unterteil (7) des Schutzelements (4) trägt, wobei das dritte Sperrmittel (22) das Unterteil (7) und den oder die unteren Verbindungsarme (13) in der Schutzposition zusammenhält.

7. Ballistische Schutzvorrichtung (3) nach einem der Ansprüche 2 bis 6, **gekennzeichnet dadurch, dass** das erste Sperrmittel (31) und gegebenenfalls das dritte Sperrmittel (22) jeweils ein Schnellsperrmittel ist.

8. Ballistische Schutzvorrichtung (3) nach einem der Ansprüche 4 bis 7, **gekennzeichnet dadurch, dass** das vierte Sperrmittel (23) ein erstes Sperrelement umfasst, das mit dem Oberteil (6) verbunden ist, und ein zweites Sperrelement, das mit dem Unterteil (7) verbunden ist, das zweite Sperrelement ist, wenn das Unterteil (7) sich in der Zugangsposition befindet, im Verhältnis zum ersten Sperrelement zwischen einer Sperrposition, in der es in Eingriff mit dem ersten Sperrelement gebracht wird, um jegliche Verschiebung des Unterteils (7) im Verhältnis zum Oberteil (6) zu blockieren, und einer Befreiungsposition verschiebbar, in der es außer Eingriff mit dem ersten Sperrelement ist, um die Verschiebung des Unterteils (7) im Verhältnis zum Oberteil (6) zu gestatten.

9. Ballistische Schutzvorrichtung (3) nach Anspruch 8, **gekennzeichnet dadurch, dass** das zweite Sperrmittel (38) einerseits ein erstes Sperrelement umfasst, das mit der peripheren Außenwand (2) verbunden ist oder verbunden werden kann, und andererseits das zweite Element des vierten Sperrmittels (23), wobei das zweite Element zwischen einer Sperrposition verschiebbar ist, in der es gleichzeitig in Eingriff mit dem ersten Sperrelement des vierten Sperrmittels (23) und dem ersten Sperrelement des zweiten Sperrmittels (38) gebracht wird, um jegliche Verschiebung des Schutzelements (4) im Verhältnis zu der peripheren Außenwand (2) zu blockieren, und einer Befreiungsposition, in der es außer Eingriff mit dem ersten Element des zweiten Sperrmittels (38) ist, um die Verschiebung des Schutzelements (4) im Verhältnis zu der peripheren Außenwand (2) zu gestatten.

10. Ballistische Schutzvorrichtung (3) nach einem der Ansprüche 8 oder 9, **gekennzeichnet dadurch, dass** sie ein elastisches Rückstellmittel (30) für das zweite Sperrelement des vierten Sperrmittels umfasst (23), gegebenenfalls ebenfalls des zweiten Sperrmittels (38), zur Sperrposition hin.

11. Ballistische Schutzvorrichtung (3) nach einem der Ansprüche 1 bis 10, **gekennzeichnet dadurch, dass** sie mehrere Schutzelemente (4) umfasst, um dieselbe periphere Außenwand (2) zu schützen, wobei zwei aneinander angrenzende Schutzelemente (4) sich eine Armeinheit (12) zur Verbindung des Schutzelements (4) mit der peripheren Außenwand (2) teilen, so dass die beiden aneinander angrenzenden Schutzelemente (4) geeignet sind, mittels der genannten Armeinheit (12) miteinander verbunden zu sein.

12. Struktur, vor allem ein Fahrzeug (1), mit einem Dach, das mit einem Geschützturm versehen ist, **dadurch gekennzeichnet, dass** es an mindestens einer peripheren Außenwand (2), die eine Mittelebene umfasst, mit einer ballistischen Schutzvorrichtung (3) ausgestattet ist, wie in einem einer der Ansprüche 1 bis 11 definiert.

13. Struktur nach Anspruch 12, vom Typ Fahrzeug (1) mit einem Dach, **gekennzeichnet dadurch, dass** ein Gitter (40) zum Beladen, z.B. mit Rucksäcken, durch Scharniere (41) mit der Nähe des Randes zwischen dem Dach und einer peripheren Außenwand (2) verbunden ist, mit der die ballistische Schutzvorrichtung (3) verbunden ist, um zwischen einer Beladeposition, in der sie sich von der peripheren Außenwand (2) des Fahrzeugs (1) nach außen erstreckt und oberhalb der ballistischen Schutzvorrichtung (3), und einer eingezogenen Position rotieren zu können, in der sie gegen das Dach eingeklappt ist.

## Claims

1. A ballistic protection device (3) for protecting at least one part of an outer peripheral wall (2), having a mean plane, of a structure, such as a vehicle (1), the protection device comprising at least one ballistic protection element (4), having a mean plane, and at least one pair of arm assemblies (12) for connecting the protection element (4) to said outer peripheral wall (2), each arm assembly (12) being, on one hand, provided with pivoting connection means for pivotally connecting to said outer peripheral wall (2), which allow the arm assembly (12) to pivot with respect to said outer peripheral wall (2) around a first pivot axis, and, on the other hand, pivotally connected to the protection element (4) around a second pivot axis parallel to the first pivot axis, the first and second pivot axes being positioned so as to be parallel to the mean plane of the outer peripheral wall (2) and orthogonal to the longitudinal direction of the mean plane of the outer peripheral wall (2), the arm assemblies (12) having the same length and being arranged so as to allow the mean plane of the protection element (4) to be moved between a spaced-apart position, remote from the outer peripheral wall (2) and facing at least one part thereof, and a position close to the outer peripheral wall (2), while remaining always parallel to the mean plane of the outer peripheral wall (2), **characterised in that** the or each protection element (4) comprises a first, so-called upper, part (6) to which the at least one pair of arm assemblies (12) is attached, and a second, so-called lower, part (7), the upper (6) and lower (7) parts being intended, after the protection element (4) is connected to the outer peripheral wall (2), to face respectively at least one part of the outer peripheral wall (2) and the corresponding lower part of the structure, the lower part (7) being movable, with respect to the upper part (6), between a so-called protection position, in which the lower part (7) extends below the upper part (6) to ensure a ballistic protection of the lower part of the structure, and a so-called access position in which the lower part (7) has been moved upwards, with respect to its protection position, so as to provide an access to the lower part of the structure.

2. The ballistic protection device (3) according to claim 1, **characterised in that** there are first (31) and second (38) means for blocking the movement of the protection element (4) in the spaced-apart and close positions, respectively.

3. The ballistic protection device (3) according to one of claims 1 and 2, **characterised in that** the means for pivotally connecting the or each protection element (4) to the outer peripheral wall (2) are formed, for each arm assembly (12), by a support (11) which has an interface (14) for attaching to the outer peripheral wall (2) and which carries a shaft (17) rotatable around the longitudinal axis of the shaft (17), the arm assembly (12) being integral with said shaft (17).

4. The ballistic protection device (3) according to one of claims 1 to 3, **characterised in that** there are third (22) and fourth (23) means for blocking the lower part (7) in the protection and access positions, respectively, the fourth blocking means (23) being advantageously arranged to allow the protection element(s) (4) to move between the spaced-part and close positions, with the lower part (7) being in the access position.

5. The ballistic protection device (3) according to one of claims 1 to 4, **characterised in that** the upper (6) and lower (7) parts of a protection element (4) are pivotally connected to each other, the lower part (7) being moved from the protection position to the access position, and vice versa, by pivoting on the outer side with respect to the protection element (4).

6. The ballistic protection device (3) according to one of claims 1 to 5, **characterised in that** there is, for the or each protection element (4), at least one lower connection arm (13) intended, on one hand, to be connected to the outer peripheral wall (2) and, on the other hand, to carry the lower part (7) of the protection element (4), the third blocking means (22) making the lower part (7) and the lower connection arm(s) (13) integral with each other in the protection position.

7. The ballistic protection device (3) according to one of claims 2 to 6, **characterised in that** the first blocking means (31) and, if applicable, the third blocking means (22) each are a quick release means.

8. The ballistic protection device (3) according to one of claims 4 to 7, **characterised in that** the fourth blocking means (23) comprises a first blocking member integral with the upper part (6) and a second blocking member integral with the lower part (7), the second blocking member being, when the lower part (7) is in the access position, movable with respect to the first blocking member between a blocking position, in which it is engaged with the first blocking member so as to prevent any movement of the lower part (7) with respect to the upper part (6), and a release position in which it is disengaged from the first blocking member so as to allow the lower part (7) to move with respect to the upper part (6).

9. The ballistic protection device (3) according to claim 8, **characterised in that** the second blocking means (38) comprises, on one hand, a first blocking member integral or able to be made integral with the outer peripheral wall (2) and, on the other hand, the second member of the fourth blocking means (23), the second member being movable between a blocking position, in which it is engaged with both the first member of the fourth blocking means (23) and the first blocking member of the second blocking means (38) so as to prevent any movement of the protection element (4) with respect to the outer peripheral wall (2), and a release position in which it is disengaged from the first member of the second blocking means (38) so as to allow the protection element (4) to move with respect to the outer peripheral wall (2).

10. The ballistic protection device (3) according to one of claims 8 or 9, **characterised in that** it comprises an elastic biasing means (30) for biasing the second blocking member of the fourth blocking means (23), if applicable also the second blocking means (38), toward the blocking position.

11. The ballistic protection device (3) according to one of claims 1 to 10, **characterised in that** it comprises several protection elements (4) intended to protect a same outer peripheral wall (2), two adjacent protection elements (4) sharing an arm assembly (12) for connecting the protection element (4) to the outer peripheral wall (2), such that the two adjacent protection elements (4) are able to be made integral with each other via said arm assembly (12).

12. A structure, such as a vehicle (1) having a roof provided with a turret, **characterised in that** it is equipped on at least one outer peripheral wall (2), having a mean plane, with a ballistic protection device (3) as defined in one of claims 1 to 11.

13. The structure according to claim 12, of the vehicle (1) type with a roof, **characterised in that** a load support grid (40), such as for backpacks, is connected by hinges (41) at the vicinity of the border between the roof and an outer peripheral wall (2) to which the ballistic protection device (3) is connected, so as to be able to pivot between a loading position, in which it extends outwards from the outer peripheral wall (2) of the vehicle (1) and above the ballistic protection device (3), and a retracted position in which it is folded against the roof.
